# EUROPÄISCHE PATENTSCHRIFT

(11) **EP 0 290 071 B1**
(45) Veröffentlichungstag und Bekanntmachung des Hinweises auf die Patenterteilung: **03.07.1991**
(21) Anmeldenummer: 88200755.2
(22) Anmeldetag: 20.04.1988
(51) Int. Cl.: B26B 19/38

(54) **Trockenrasierapparat mit mindestens einem am Apparategehäuse verschiebbaren Rolladen**
Dry shaver with at least one roll-type cover, slidable on the housing of the apparatus
Rasoir à sec avec au moins un volet roulant coulissant sur leboîtier de l'appareil

(30) Priorität: 24.04.1987 AT 1026/87
(43) Veröffentlichungstag der Anmeldung: 09.11.1988
(73) Patentinhaber: Philips Electronics N.V., 5621 BA Eindhoven (NL)
(72) Erfinder: Wolfger, Arno, NL-5656 AA Eindhoven (NL)
(74) Vertreter: Gorter, Willem Karel

(56) Entgegenhaltungen:
- DE-A- 1 553 764
- DE-B- 1 122 410
- GB-A- 876 245
- US-A- 3 143 796

## Beschreibung

Die Erfindung betrifft einen Trockenrasierapparat. Aus der DE-B-1122410 oder der DE-A-1553764 ist ein Trockenvasierapparat bekannt, der mindestens einen am Apparategehäuse verschiebbaren Rolladen aufweist, der zum wahlweisen Abdecken oder Freigeben einer Siebscherfolie des Trockenrasierapparates dient und in am Apparategehäuse vorgesehenen nutförmigen Führungen beidseitig seitlich geführt ist. Bei einem derartigen Trockenrasierapparat ist jedoch der Scherkopf nicht vom Apparat lösbar.

Die Erfindung hat sich zum Ziel gesetzt, einen Trockenrasierapparat so auszubilden, daß auch der Scherkopf, beispielweise für Reinigungszweche, freigegeben werden kann und daß der Rolladen am Apparategehäuse einwandfrei verschiebbar ist und dabei keine Beschädigung des Apparategehäuses entsteht. Erfindungsgemäß ist hiezu vorgesehen, daß der Scherkopf vom Grundapparat lösbar ist, daß die dem Apparategehäuse zugewandte Wandfläche des Rolladens mit Abstand zum Apparategehäuse verläuft und daß zwischen dem Rollladen und dem Apparategehäuse mindestens eine Gleitführung wirksam ist, die einen in der Verschiebungsrichtung des Rollladens abschnittsweise örtlich begrenzten Berühungsverlauf zwischen dem Rolladen und dem Apparategehäuse ergibt. Auf diese Weise ist erreicht, daß der Rolladen und das Apparategehäuse nicht großflächig, sondern nur über relativ kleine Flächenabschnitte miteinander in Berührung stehen, wodurch der Rolladen ohne größere Reibung leichtgängig entlang dem Apparategehäuse verschiebbar ist. Außerdem ist dadurch erreicht, daß das Apparategehäuse durch die mit Abstand zu ihm verlaufende Wandfläche des Rolladens, beim Verschieben desselben, nicht beschädigt, insbesondere zerkratzt wird, was an den vom Rolladen gerade nicht abgedeckten Stellen des Apparategehäuses einen unschönen optischen Eindruck ergeben würde. Bei einem Trockenrasierapparat, der einen an einem Grundapparat lösbar gehaltenen, die Siebscherfolie an seinen Längsstegen tragenden Scherkopfrahmen aufweist, ist natürlich ein solcher Scherkopfrahmen auch zum Apparategehäuse zu zählen, so daß auch in seinem Bereich eine derartige Gleitführung vorgesehen sein kann.

Als vorteilhaft hat sich erwiesen, wenn die Gleitführung durch mindestens eine wirkungsmäßig im wesentlichen in der Verschiebungsrichtung des Rolladens orientierte Rippe gebildet ist. Eine derartige Maßnahme zeichnet sich durch besondere Einfachheit aus.

Beispielsweise kann eine solche Rippe, an der dem Apparategehäuse zugewandten Wandfläche des Rolladens vorgesehen sein. Als besonders vorteilhaft hat sich jedoch erwiesen, wenn die Rippe am Apparategehäuse vorgesehen ist. Da das Apparategehäuse in der Regel aus einem härteren Material besteht als der Rolladen, wird dadurch, daß die Rippe am Apparategehäuse vorgesehen ist, eine bessere Gleitführung erhalten, die auch weniger einem Verschleiß unterliegt.

In diesem Zusammenhang hat sich weiters als vorteilhaft erwiesen, wenn an der dem Apparategehäuse zugewandten Seite des Rolladens, mindestens im Bereich des von der Siebscherfolie abgewandten Endes desselben, eine Stahlfolie angebracht ist, mit welcher der Rolladen auf der Rippe gleitet. Eine derartige Stahlfolie bildet eine harte Auflage, wodurch die Eigenschaften der Gleitführung verbessert werden und die Gefahr beseitigt wird, daß sich die am Apparategehäuse vorgesehene Rippe in die dem Apparategehäuse zugewandte Wandfläche des Rolladens eingräbt, wodurch einerseits die leichtgängige Verschiebbarkeit des Rolladens beeinträchtigt werden könnte und andererseits der Rolladen mit dem Apparategehäuse großflächig in Kontakt kommen und dieses zerkratzen könnte. Eine solche Maßnahme vorzusehen, ist insbesondere im Bereich des von der Siebscherfolie abgewandten Endes des Rolladens wichtig, da auf diesen Bereich, beim Verschieben des Rolladens, von Hand aus Druck ausgeübt wird, der eine verstärkte Belastung der Gleitführung ergibt.

Als vorteilhaft hat sich auch erwiesen, wenn die Gleitführung durch in der Verschiebungsrichtung des Rollladens hintereinander liegende, aus dem Apparategehäuse herausragende Wälzkörper gebildet ist. Auf diese Weise wird ebenfalls eine gute Gleitführung für den Rolladen erhalten, die diesen mit Abstand zum Apparategehäuse hält, wobei der Rollladen und das Apparategehäuse über besonders kleine Flächenabschnitte miteinander in Berührung stehen. Die Wälzkörper können dabei aus Kugeln oder Walzen bestehen.

In diesem Zusammenhang hat sich weiters als vorteilhaft erwiesen, wenn an der dem Apparategehäuse zugewandten Wandfläche des Rolladens eine in der Verschiebungsrichtung desselben verlaufende Rinne vorgesehen ist, in welche die am Apparategehäuse angeordneten Wälzkörper der Gleitführung eingreifen. Eine derartige Rinne verbessert die Eigenschaften der Gleitführung für den Rolladen und ergibt auch eine Geradführung für den Rolladen bei seinem Verschieben.

Die Erfindung wird im folgenden anhand der Zeichnungen, in welchen einige Ausführungsbeispiele der Erfindung dargestellt sind, auf die sie jedoch nicht beschränkt sein soll, näher erläutert. Fig. 1 zeigt einen Trockenrasierapparat mit einem über die Siebscherfolie geschobenen Rolladen, wobei zwischen dem Rolladen und dem Apparategehäuse zwei Gleitführungen wirksam sind, die durch je eine am Apparategehäuse vorgesehene Rippe gebildet sind. Fig. 2 zeigt den Trockenrasierapparat nach Fig. 1 in Seitenansicht. Fig. 3 zeigt den Trockenrasierapparat nach Fig. 1 mit vom Rolladen freigegebener Siebscherfolie. Fig. 4 zeigt in Seitenansicht und im Schnitt einen Ausschnitt des Führungsbereiches für den Rolladen. Fig. 5 zeigt einen zur Verwendung bei einem Trockenrasierapparat nach Fig. 1 bestimmten Rolladen an sich in Draufsicht auf seine dem Apparategehäuse zugewandte Wandfläche, wenn er am Trockenrasierapparat angeordnet ist. Fig. 6 zeigt in der Darstellungsweise von Fig. 1 einen Trockenrasierapparat, bei dem die Gleitführungen durch am Apparategehäuse angeordnete, sich kreuzende Rippen gebildet sind. Fig. 7 zeigt in der Darstellungsweise von Fig. 1 einen Trockenrasierapparat, bei dem die Gleitführungen durch Wälzkörper gebildet sind. Fig. 8 zeigt in Seitenansicht und im Schnitt einen Ausschnitt des Führungsbereiches für den Rolladen bei einem Trockenrasierapparat nach Fig. 7. Fig. 9 zeigt einen zur Verwendung bei einem Trockenrasierapparat nach Fig. 7 bestimmten Rolladen an sich in Draufsicht auf seine dem Apparategehäuse zugewandte Wandfläche, wenn er am Trockenrasierapparat angeordnet ist.

Die Figuren 1 und 2 zeigen einen Trockenrasierapparat, der einen Grundapparat 1 und einen auf diesen aufgesetzten Scherkopfrahmen 2 aufweist, die zusammen ein Apparategehäuse 3 bilden. Der Scherkopfrahmen 2 ist dabei, auf hier nicht näher dargestellte Art und Weise, beispielsweise mit mindestens einem federnden Rastriegel, lösbar am Grundapparat 1 gehalten. Ein solcher Scherkopfrahmen dient zur Halterung einer gewölbt verlaufenden Siebscherfolie, die in den Figuren 1 und 2 vollständig durch einen Rolladen 4 abgedeckt ist, um die Siebscherfolie bei Nichtgebrauch des Trockenrasierapparates zu schützen. Dieser Rolladen 4 ist am Apparategehäuse 3 verschiebbar angeordnet, wobei er in am Apparategehäuse 3 vorgesehenen nutförmigen, in den Figuren 1 und 2 durch strichlierte Linien angedeuteten, Führungen 5 und 6 beidseitig seitlich geführt ist. Der Rolladen 4 ist vom Grundapparat 1 her über den Scherkopfrahmen 2 und die Siebscherfolie schiebbar, wozu sich die Führungen 5 und 6 für den Rolladen vom Grundapparat 1 her in den Seitenwänden 7 und 8 des Scherkopfrahmens 2 fortsetzen, wo sie dann, an die Wölbung der Siebscherfolie angepaßt, gekrümmt verlaufen. Soll der Trockenrasierapparat zum Rasieren verwendet werden, so wird der Rolladen 4 aus seiner in den Figuren 1 und 2 gezeigten Lage auf den Grundapparat 1 zurückgeschoben, bis er die Siebscherfolie zum Rasieren freigibt, wie dies Fig. 3 zeigt, wobei er im vorliegenden Fall so weit zurückgeschoben ist, daß auch der Scherkopfrahmen 2 freigegeben ist, damit dieser, beispielsweise für Reinigungszwecke oder zum Austausch der an den Längsstegen 9 des Scherkopfrahmens 2 gehaltenen Siebscherfolie 10, vom Grundapparat 1 abgenommen werden kann. An einen solchen Rollladen 4 werden die Anforderungen gestellt, daß er einerseits in Querrichtung eine gute Stabilität aufweist, damit er die Siebscherfolie 10 sicher schützen kann, aber andererseits in Längsrichtung gut flexibel ist, um sich dem Verlauf einer auch relativ stark gewölbten Siebscherfolie 10 anpassen zu können. Um solche Anforderungen zu erfüllen, besteht der Rolladen beispielsweise aus einem elastischen Träger und mit diesem verbundenen, mit Abstand zueinander liegenden Querstegen.

Ein solcher Rolladen soll am Apparategehäuse leichtgängig verschiebbar sein und bei seinem Verschieben das Apparategehäuse nicht beschädigen, insbesondere zerkratzen. Um dies zu erreichen ist vorgesehen, daß die dem Apparategehäuse 3 zugewandte Wandfläche des Rolladens 4 mit Abstand zum Apparategehäuse 3 verläuft und daß zwischen dem Rolladen 4 und dem Apparategehäuse 3 mindestens eine Gleitführung wirksam ist, die einen in der Verschiebungsrichtung des Rolladens abschnittsweise örtlich begrenzten Berührungsverlauf zwischen dem Rolladen 4 und dem Apparategehäuse 3 ergibt.

Wie Fig. 4 erkennen läßt, die einen Ausschnitt um den Bereich der Führung 5 zeigt, sind die nutförmigen Führungen 5 und 6 für die beidseitige seitliche Führung des Rolladens 4, in die dieser beispielsweise mit an ihm vorgesehenen seitlichen, in Fig. 5 dargestellten Ansätzen 11 eingreift, in vom Apparategehäuse 3 seitlich hochgezogenen Wandabschnitten 12 und 13 desselben auf einem derartigen Niveau angeordnet, daß die dem Apparategehäuse 3 zugewandte Wandfläche 14 des Rollladens 4 mit Abstand zum Apparategehäuse 3 verläuft. Dieser Abstand, der in Fig. 4 mit a bezeichnet ist, wird so groß gewählt, daß zwischen der dem Apparategehäuse 3 zugewandten Wandfläche 14 des Rolladens 4 und dem Apparategehäuse 3 mit Sicherheit keine großflächige Berührung stattfindet, wodurch der Rolladen 4 ohne größere Reibung leichtgängig entlang dem Apparategehäuse 3 verschiebbar ist, wobei es auch zu keiner Beschädigung des Apparategehäuses 3, insbesondere keinem Zerkratzen desselben, kommen kann.

Weiters ist vorgesehen, daß zwischen dem Rolladen 4 und dem Apparategehäuse 3 Gleitführungen wirksam sind, die beim vorliegenden Ausführungsbeispiel durch zwei am Apparategehäuse 3 vorgesehene Rippen 15 und 16 gebildet sind, die in der Verschiebungsrichtung des Rolladens verlaufen und sich auch über die Längsstege 9 des Scherkopfrahmens 2 erstrecken, wie aus Fig. 3 ersichtlich ist. Auf diesen Rippen 15 und 16 liegt der Rolladen 4 mit seiner dem Apparategehäuse 3 zugewandten Wandfläche 14 gleitend auf, wodurch sich ein nur örtlich begrenzter Berührungsverlauf zwischen dem Rolladen 4 und dem Apparategehäuse 3 ergibt, da der Rolladen und das Apparategehäuse nur über relativ kleine Flächenabschnitte miteinander in Berührung stehen. Auf diese Weise bilden die Rippen 15 und 16 örtlich begrenzte Unterstützungen für den Rolladen 4, die seine dem Apparategehäuse 3 zugewandte Wandfläche 14 sicher mit Abstand zum Apparategehäuse 3 halten. Solche Unterstützungen sind deshalb wichtig, damit sich der Rolladen 4 unter dem von Hand aus auf ihn ausgeübten Druck, bei seinem Verschieben entlang des Apparategehäuses 3, nicht durchbiegen kann, so daß er stets den vorgesehenen Abstand a zum Apparategehäuse einhält.

Dadurch, daß im vorliegenden Fall die Rippen 15 und 16 am Apparategehäuse angeordnet sind, ist erreicht, daß sie ebenso wie das Apparategehäuse 3 aus einem relativ harten Material bestehen, was eine gute Gleitführung und praktisch keinen Verschleiß mit sich bringt. Da das für einen Rolladen verwendete Material in der Regel nicht so hart ist, wie das für das Apparategehäuse verwendete Material, könnte es dazu kommen, daß sich die Rippen 15 und 16 in die dem Apparategehäuse 3 zugewandte Wandfläche 14 des Rolladens 4 eingraben, wodurch nicht mehr sichergestellt wäre, daß der Rolladen im gewünschten Abstand zum Apparategehäuse verläuft. Davon ist insbesondere der Bereich des von der Siebscherfolie 10 abgewandten Endes des Rolladens 4 betroffen, der praktischerweise zum Verschieben des Rolladens von Hand aus ergriffen und dadurch auf ihn Druck ausgeübt wird. Dieser Endbereich des Rolladens kann auch speziell als Griffteil 17 ausgebildet sein. In diesem Zusammenhang hat sich als besonders vorteilhaft erwiesen, wenn in diesem Endbereich des Rolladens 4, an seiner dem Apparategehäuse 3 zugewandten Wandfläche 14, eine Stahlfolie 18 angebracht ist, wie dies Fig. 5 zeigt. Auf diese Weise wird am Rolladen 4 eine harte Auflagefläche für die Rippen 15 und 16 erhalten, die für gute Gleiteigenschaften sorgt und keinem Verschleiß unterliegt. Selbstverständlich wäre es auch möglich, auf der ganzen dem Apparategehäuse 3 zugewandten Wandfläche 14 des Rolladens 4 eine Stahlfolie anzubringen. Beim vorliegenden Ausführungsbeispiel erstreckt sich die Stahlfolie 18 im wesentlichen über die ganze Breite des Rolladens 4, wodurch ihr ein sicherer Halt am Rolladen gegeben wird. An sich wäre es aber auch möglich, nur unmittelbar im Bereich der Rippen 15 und 16 einzelne Stahlfolienabschnitte an der Wandfläche 14 des Rolladens 4 anzubringen.

Beim Ausführungsbeispiel nach Fig. 6 sind als Gleitführungen ebenfalls Rippen am Apparategehäuse 3 vorgesehen, und zwar sind es hier drei Rippen 19, 20 und 21, die in einem sich kreuzenden sternförmigen Muster angeordnet sind, wobei sie wirkungsmäßig im wesentlichen in der Verschiebungsrichtung des Rolladens 4 orientiert sind. Die Wirkungsweise dieser Rippen 19, 20 und 21 ist analog zu der Wirkungsweise der Rippen 15 und 16 des zuvor beschriebenen Ausführungsbeispieles. Falls erwünscht, könnte auch noch eine weitere, quer durch den Sternpunkt verlaufende Rippe vorgesehen sein. Selbstverständlich wären auch noch andere Muster von Rippen, die wirkungsmäßig im wesentlichen in der Verschiebungsrichtung des Rolladens orientiert sind, möglich, wie beispielsweise in der Verschiebungsrichtung des Rolladens wellenförmig verlaufende Rippen.

Beim Ausführungsbeispiel nach Fig. 7 sind zwei Gleitführungen vorgesehen, die durch in der Verschiebungsrichtung des Rolladens 4 hintereinander liegende, aus dem Apparategehäuse 3 herausragende Wälzkörper, im vorliegenden Fall Kugeln, gebildet sind. Die eine Gleitführung besteht dabei aus den Kugeln 22, 23 und 24 und die andere Gleitführung aus den Kugeln 25, 26 und 27. Auf diese Weise ergeben die Gleitführungen einen abschnittsweise örtlich begrenzten Berührungsverlauf zwischen dem Rolladen 4 und dem Apparategehäuse 3, bei dem der Rolladen und das Apparategehäuse über besonders kleine Flächenabschnitte miteinander in Berührung stehen, entsprechend den aus dem Apparategehäuse herausragenden Kugelkalotten. Fig. 8 läßt die Anordnung der Kugeln, beispielsweise der Kugel 22, im Apparategehäuse 3 erkennen, wobei jede der Kugeln in einem am Apparategehäuse 3 vorgesehenen, von einem Deckel 28 abgeschlossenen Käfig 29 aufgenommen ist und unter der Wirkung einer Feder 30 aus einer im Apparategehäuse 3 vorgesehenen Öffnung 31 aus demselben kalottenförmig herausgedrückt wird.

Bei den hier vorliegenden Gleitführungen hat sich als vorteilhaft erwiesen, wenn an der dem Apparategehäuse 3 zugefwandten Wandfläche 14 des Rolladens 4 in der Verschiebungsrichtung desselben verlaufende, den beiden Gleitführungen zugeordnete Rinnen 32 und 33 vorgesehen sind, in welche die am Apparategehäuse 3 angeordneten Kugeln der beiden Gleitführungen eingreifen. Hiedurch werden die Eigenschaften der Gleitführungen für den Rolladen verbessert, wobei gleichzeitig eine Geradführung für den Rolladen 4 bei seinem Verschieben erhalten wird. Die dem Apparategehäuse 3 zugewandte Wandfläche 14 des Rolladens 4 verläuft dabei wieder in einem mit a bezeichneten Abstand zum Apparategehäuse 3.

Wie ersichtlich, bestehen eine Reihe von Abwandlungsmöglichkeiten, der im vorstehenden beschriebenen Ausführungsbeispiele, ohne daß dabei der Rahmen der Erfindung verlassen wird. Dies gilt insbesondere für die Anordnung und Ausbildung der zwischen dem Rolladen und dem Apparategehäuse wirksamen Gleitführungen.

## Patentansprüche

1. Trockenrasierapparat, der einen an einem Grundapparat (1) lösbar gehaltenen eine Siebscherfolie (10) tragenden Scherkopfrahmen (2) aufweist, mit mindestens einem am Apparategehäuse (3) verschiebbaren Rolladen (4), der zum wahlweisen Abdecken oder Freigeben des Scherkopfrahmens (2) des Trockenrasierapparates dient und in am Apparategehäuse (3) vorgesehenen nutförmigen Führungen (5, 6) beidseitig seitlich geführt ist, wobei die dem Apparategehäuse (3) zugewandte Wandfläche (14) des Rolladens (4) mit Abstand (a) zum Apparategehäuse verläuft und wobei zwischen der dem Apparatgehäuse (3) zugewandten Wandfläche (14) des Rolladens (4) und dem Apparategehäuse mindestens eine Gleitführung (15, 16; 19-27) wirksam ist, die einen in der Verschiebungsrichtung des Rolladens abschnittsweise örtlich begrenzten Berührungsverlauf zwischen dem Rolladen (4) und dem Apparategehäuse (3) ergibt.

2. Trockenrasierapparat nach Anspruch 1, dadurch gekennzeichnet, daß die Gleitführung durch mindestens eine wirkungsmäßig im wesentlichen in der Verschiebungsrichtung des Rolladens (4) orientierte Rippe (15, 16; 19, 20, 21) gebildet ist (Fig. 1-5; 6).

3. Trockenrasierapparat nach Anspruch 2, dadurch gekennzeichnet, daß die Rippe (15, 16; 19, 20, 21) am Apparategehäuse (3) vorgesehen ist (Fig. 1-5; 6).

4. Trockenrasierapparat nach Anspruch 3, dadurch gekennzeichnet, daß an der dem Apparategehäuse (3) zugewandten Wandfläche (14) des Rolladens (4) mindestens im Bereich des von der Siebscherfolie (10) abgewandten Endes desselben, eine Stahlfolie (18) angebracht ist, mit welcher der Rolladen auf der Rippe (15, 16) gleitet (Fig. 1-5).

5. Trockenrasierapparat nach Anspruch 1, dadurch gekennzeichnet, daß die Gleitführung durch einzelne in der Verschiebungsrichtung des Rolladens (4) hintereinander liegende, aus dem Apparategehäuse herausragende Wälzkörper (22, 23, 24; 25, 26, 27) gebildet ist (Fig. 7-9).

6. Trockenrasierapparat nach Anspruch 5, dadurch gekennzeichnet, daß an der dem Apparategehäuse (3) zugewandten Wandfläche (14) des Rolladens (4) eine in der Verschiebungsrichtung desselben verlaufende Rinne (32; 33) vorgesehen ist, in welche die am Apparategehäuse angeordneten Wälzkörper (22, 23, 24; 25, 26, 27) der Gleitführung eingreifen.

## Claims

1. A dry-shaving apparatus comprising a shaving-head frame (2) which carries a shear-foil (10) and which is detachably secured to a basic apparatus, which dry-shaving apparatus comprises at least one shutter (4) which is slidable on the apparatus housing (3) for optionally covering or exposing the shaving-head frame (2) of the dry-shaving apparatus, and which is laterally guided at both sides in groove-shaped-guides (5, 6) on the apparatus housing (3), wherein the wall surface (14) of the shutter (4) which faces the apparatus housing (3) is spaced at a distance (a) from the apparatus housing and wherein at least one sliding guide means (15, 16; 19-27) acts between the wall surface (14) of the shutter (4) which faces the apparatus housing (3) and the apparatus housing to provide localised areas of contact between the shutter (4) and the apparatus housing (3) in the sliding direction of the shutter.

2. A dry-shaving apparatus as claimed in Claim 1, characterized in that the sliding guide means comprises at east one rib (15, 16; 19, 20, 21) which is oriented to act substantially in the sliding direction of the shutter (4) (Figs. 1-5; 6).

3. A dry-shaving apparatus as claimed in Claim 2, characterized in that the rib (15, 16; 19, 20, 21) is arranged on the apparatus housing (3) (Figs. 1-5; 6).

4. A dry-shaving apparatus as claimed in Claim 3, characterized in that the wall surface (14) of the shutter (4) which faces the apparatus housing (3) is provided with a steel foil (18) in the area of the shutter end which is remote from the shear foil (10), the shutter sliding on the rib (15, 16) with said steel foil (Figs. 1-5).

5. A dry-shaving apparatus as claimed in Claim 1, characterized in that the sliding guide means comprises separate rolling elements (22, 23, 24; 25, 26, 27) which project from the apparatus housing and which are disposed in line with each other in the sliding direction of the shutter (4) (Figs. 7-9).

6. A dry-shaving apparatus as claimed in Claim 5, characterized in that the wall surface (14) of the shutter (4) which faces the apparatus housing (3) is provided with a groove (32; 33) which extends in the sliding direction of said shutter and which is engaged by the rolling elements (22, 23, 24; 25, 26, 27) of the sliding guide means arranged on the apparatus housing.

## Revendications

1. Rasoir à sec (1) présentant un cadre de tête de coupe (2) supportant une feuille de coupe perforée (10) et retenu de façon détachable sur un appareil de base (1), rasoir comportant au moins un volet roulant (4) pouvant être déplacé sur le boîtier (3) du rasoir et servant à recouvrir ou à découvrir au choix le cadre de tête de coupe (2) du rasoir et qui, des deux côtés, est guidé dans des guides latéraux en forme de rainure pratiqués dans le boîtier (3) du rasoir, rasoir dans laquelle il est prévu que la tête de coupe peut être détachée de l'appareil de base, que la surface de paroi (14) du volet roulant (4) située du côté du boîtier du rasoir est séparée par une distance (a) de ce boîtier et que, entre la surface de paroi (14) du volet roulant (4) située du côté du boîtier (3) du rasoir et ce boîtier, agit au moins un guidage à glissement (15, 16; 19-27) fournissant des surfaces de contact localisées entre le volet et le boîtier (3) du rasoir, dans la direction de déplacement du volet (4).

2. Rasoir à sec selon la revendication 1, caractérisé en ce que le guidage à glissement est constitué par au moins une nervure (15, 16; 19, 20, 21) orientée de façon à agir essentiellement dans la direction de déplacement du volet roulant (4) (figures 1-5; 6).

3. Rasoir à sec selon la revendication 2, caractérisé en ce que les nervures (15, 16, 19, 20, 21) sont prévues sur le boîtier (3) du rasoir (figures 1-5; 6).

4. Rasoir à sec selon la revendication 3, caractérisé en ce que sur la surface de paroi (14) du volet roulant (4) située du côté du boîtier (3) du rasoir, au moins à l'endroit de l'extrémité située à l'opposé de la feuille perforée de coupe (10), est prévue une feuille d'acier (18) par laquelle le volet roulant coulisse sur les nervures (15, 16) (figures 1-5).

5. Rasoir à sec selon la revendication 1, caractérisé en ce que le guidage à glissement est formé par des corps de roulement séparés (22, 23, 24; 25, 26, 27) disposés en file dans la direction de déplacement du volet roulant et faisant saillie du boîtier du rasoir (figures 7-9).

6. Rasoir à sec selon la revendication 5, caractérisé en ce que, dans la surface de paroi (14) du volet roulant (4) située du côté du boîtier (3) du rasoir, est pratiquée une gorge (32; 33) s'étendant dans la direction de déplacement du volet roulant et dans laquelle pénètrent les corps de roulement (22, 23, 24; 25, 26, 27) du guidage à glissement disposés sur le boîtier du rasoir.
